# EUROPÄISCHE PATENTANMELDUNG

(11) **EP 0 513 490 A1**
(43) Veröffentlichungstag der Anmeldung: **19.11.1992**
(21) Anmeldenummer: 92104232.1
(22) Anmeldetag: 12.03.1992
(51) Int. Cl.: D01H 11/00, D01H 9/00

(54) **Einrichtung zum selbsttätigen Auswechseln von vollen Spulen gegen leere Hülsen an Spinnmaschinen**

(30) Priorität: 15.05.1991 DE 4115772
(71) Anmelder: Zinser Textilmaschinen GmbH, D-73061 Ebersbach/Fils (DE)
(72) Erfinder: Schulz, Günter, Dipl.-Ing., W-7333 Ebersbach/Fils (DE); Stölzner, Gerd, Dipl.-Ing. (BA), W-7068 Urbach (DE)

(57) **Zusammenfassung**

1. Einrichtung zum Erfassen von Hülsen mittels Greifern beim selbsttätigen Auswechseln von vollen Spulen gegen leere Hülsen an Spinnmaschinen.

2.1 Beim Stand der Technik verschmutzen die Greifer und müssen von Zeit zu Zeit von Hand gereinigt werden, um bleibend sichere Funktion der Greifer sicherzustellen.

2.2 Gemäß der Erfindung werden abgelagerte Verunreinigungen mittels eines Blasstromes selbsttätig entfernt, der in den innenliegenden, bei Verschmutzung zu Funktionsstörungen führenden Greifbereich der Greifer gerichtet ist. Das Ausblasen der Greifer kann nacheinander mittels einer verfahrbaren Einrichtung oder gleichzeitig mittels einer ortsfesten Einrichtung erfolgen.

2.3 Verwendung bei Ringspinnmaschinen.

## Beschreibung

Die Erfindung befaßt sich mit einer Einrichtung zum selbsttätigen Auswechseln von vollen Spulen gegen leere Hülsen an Spinnmaschinen, mit einer Vielzahl, einen innenliegenden Greifbereich aufweisenden Greifern.

In den als Innenmembran ausgebildeten oder einen Klemmstößel aufweisenden Greifbereichen derartiger Greifer sammeln sich mit der Zeit Ablagerungen in Form von Flug, Fadenresten und dergl., die die sichere Funktion der Greifer beeinträchtigen. Es war daher bisher notwendig, die innenliegenden Greifbereiche dieser Greifer von Zeit zu Zeit von Hand zu reinigen. Dies erwies sich als sehr unbequem und zeitraubend, da die Greifbereiche in aller Regel nicht einsehbar und nur schwer zugänglich sind.

Der Erfindung war daher die Aufgabe gestellt, das Reinigen der innenliegenden Greifbereiche der Greifer zu erleichtern, insbesondere selbsttätig vorzunehmen.

Sie löst diese Aufgabe dadurch, daß eine mit ihrem Blasstrom in den innenliegenden Greifbereich der Greifer wirkende Blasvorrichtung zum Herausblasen von Ablagerungen aus dem Greifbereich vorgesehen ist. Dadurch kann dieser innenliegende Greifbereich von Zeit zu Zeit oder bei Bedarf gereinigt und seine sichere Funktion aufrecht erhalten werden.

In den Figuren der Zeichnung sind drei Ausführungsbeispiele der Erfindung schematisch dargestellt. Es zeigen
- Fig. 1: einen Querschnitt durch eine die erfindungsgemäße Vorrichtung aufweisende Einrichtung zum selbsttätigen Auswechseln von vollen Spulen gegen leere Hülsen an Spinnmaschinen;
- Fig. 2: einen Querschnitt wie in Fig. 1 mit einer anderen Ausführung der erfindungsgemäßen Vorrichtung.
- Fig. 3: einen Querschnitt wie in Fig. 1 mit einer weiteren Ausführung der erfindungsgemäßen Vorrichtung.

In Fig. 1 ist mit 1 ein Greiferbalken gekennzeichnet, der mittels an sich bekannter, hier nicht dargestellter Hebelsysteme in Richtung des Doppelpfeiles A auf und ab bewegbar sowie in Richtung des Doppelpfeiles B seitlich aus- und einschwenkbar geführt ist. An dem Greiferbalken 1 ist eine Vielzahl von Greifern 2 befestigt, von denen hier nur der erste hinter der Schnittebene sichtbar ist. Die Greifer dienen zum Erfassen von gestrichelt dargestellten Hülsen 3 beim selbsttätigen Auswechseln von Fadenwicklungen tragenden Hülsen (vollen Spulen) gegen leere Hülsen. Das Erfassen der Hülsen 3 erfolgt mittels Klemmstößeln 4, die im Körper des Greifer 2 geführt sind. Sie werden zum Erfassen der Hülsen 3 in an sich bekannter Weise mit Druckluft beaufschlagt, die in hohlen Inneren des Greiferbalkens zugeführt wird und auf Kolbenflächen am inneren Ende der Klemmstößel 4 angeordnet sind.

Der Wirkungsbereich eines Klemmstößels 4 mit der ihm gegenüberliegenden Klemmfläche 5 des Greifers 2 und die trichterförmige Einführung 6 eines Greifers, durch die nicht in der Achse des Greifers stehende Hülsen 3 in den Wirkungsbereich des Klemmstößels 4 geführt werden, bilden einen nach unten offenen, innenliegenden Greifbereich 7 des Greifers. In diesem Greifbereich lagern sich im Laufe der Zeit Verunreinigungen ab, die ein genügend weites Eindringen der Hülse 3 in den Greifer behindern oder das sichere Erfassen der Hülse 3 durch den Klemmstößels 4 beeinträchtigen können. Dies kann zu Fehlfunktionen der Vorrichtung führen, die Stillstand und Produktionsausfall verursachen können.

In diesen innenliegenden Greifbereich 7 des Greifers ist der Blasstrom 8 einer Blasdüse 9 gerichtet, die an einem Bedienläufer 10 angeordnet ist. Der einen nicht dargestellten Drucklufterzeuger bspw. in Form eines Bläsers enthaltende Bedienläufer 10 ist an Schienen 11 parallel zum Greiferbalken 1 verfahrbar. Der Körper des Greifers 1 weist auf seiner Oberseite einen Durchbruch 12 auf, über dem eine Lufthutze 13 sitzt, die den Blasstrom 8 der Blasdüse 9 einfängt und durch den Durchbruch 12 in den innenliegenden Greifbereich 7 des Greifers 2 leitet.

Zum Reinigen des Greifbereiches 7 wird der Bedienläufer 10 bei eingeschaltetem Bläser an den Schienen 11 entlangbewegt und bläst dabei nacheinander durch die Lufthutzen 13 alle Greifbereiche 7 der Reihe von Greifern 2 aus.

In der Ausführungsform der Fig. 2 ist der Innenraum des Greiferbalkens 1 in Längsrichtung zweigeteilt: in der oberen Kammer 14 wird die Druckluft zum Betätigen der Klemmstößel zugeführt. Durch die untere Kammer 15 kann Druckluft zugeführt werden, die durch Blasdüsen 16, die in die Körper der Greifer 2 integriert sein können, von unten in die innenliegenden Greifbereiche 7 der Greifer 2 geleitet werden. Auch hierdurch werden Verunreinigungen, die sich in diesem Bereich abgesetzt haben, gelöst und ausgeblasen.

In der Ausführungsform der Fig. 3 ist entlang der Reihe von Greifern 2 an dem bei 17 angedeuten Maschinengestell eine Rohrleitung 18 angeordnet, die mit Blasdüsen 19 versehen ist, die jeweils in den innenliegenden Greifbereich 7 eines jeden Greifers 2 gerichtet sind. Die Rohrleitung 18 ist über ein betätigbares Absperrventil 20 mit einer schematisch angedeuteten Druckluftquelle 21 verbunden.

Falls ein Reinigen der Greifer 2 erforderlich erscheint, wird das Ventil 20 von Hand oder mittels einer bspw. elektromagnetischen Betätigungsvorrichtung geöffnet und die Rohrleitung 18 mit Druckluft beaufschlagt. Die Druckluft strömt durch die Blasdüsen 19 in den innenliegenden Greifbereich 7 des jeweils zugeordneten Greifers 2 und löst Ablagerungen, die sich dort festgesetzt haben und bläst sie aus.

Auch in den Ausführungsformen der Figuren 2 und 3 können die Blasvorrichtungen 15, 16 bzw. 18, 19 in nicht dargestellter Weise so angeordnet sein, daß sie nicht direkt in den jeweiligen Greifbereich 7 blasen, sondern in die in diesem Falle entsprechend gerichtete Lufthutze 13. Ebenso kann die verfahrbare Blasvorrichtung 9, 10 gemäß Fig. 1 so angeordnet werden, daß sie direkt von unten in die Greifbereiche 7 der Greifer 2 bläst.

## Patentansprüche

1. Einrichtung zum selbsttätigen Auswechseln von vollen Spulen gegen leere Hülsen an Spinnmaschinen, mit einer Vielzahl, einen innenliegenden Greifbereich aufweisenden Greifern, gekennzeichnet durch eine mit ihrem Blasstrom (8) in den innenliegenden Greifbereich (7) der Greifer (2) wirkende Blasvorrichtung (9, 13; 15, 16; 18, 19) zum Herausblasen von Ablagerungen aus dem Greifbereich.

2. Einrichtung nach Anspruch 1, dadurch gekennzeichnet, daß die Blasvorrichtung (15, 16) den Greifern (2) starr zugeordnet ist. (Fig. 2)

3. Einrichtung nach Anspruch 1, dadurch gekennzeichnet, daß die Blasvorrichtung (9) an den Greifern (2) vorbeibewegbar ist.

4. Einrichtung nach Anspruch 1, dadurch gekennzeichnet, daß die Greifbereiche (7) der Greifer (2) in den Wirkungsbereich einer ortsfest angeordneten Blasvorrichtung (18, 19) bewegbar sind. (Fig. 3)

5. Einrichtung nach Anspruch 1, dadurch gekennzeichnet, daß der Blasstrom der Blasvorrichtung in die für die Aufnahme der Hülse bestimmte Öffnung in den Greifbereich (7) der Greifer (2) gerichtet ist. (Fig. 2, 3)

6. Einrichtung nach Anspruch 1, dadurch gekennzeichnet, daß der Basstrom (8) der Blasvorrichtung (9) durch einen für diesen Blasstrom vorgesehenen Durchbruch (12) im Greiferkörper in den Greifbereich (7) der Greifer (2) geführt ist. (Fig. 1)
